# EUROPÄISCHE PATENTSCHRIFT

(11) **EP 1 064 456 B1**
(45) Veröffentlichungstag und Bekanntmachung des Hinweises auf die Patenterteilung: **02.03.2005**
(21) Anmeldenummer: 99960871.4
(22) Anmeldetag: 09.11.1999
(51) Int. Cl.: F02D 41/30

(54) **VERFAHREN ZUM BETREIBEN EINER BRENNKRAFTMASCHINE, INSBESONDERE EINES KRAFTFAHRZEUGS**
METHOD FOR OPERATING AN INTERNAL COMBUSTION ENGINE MAINLY IN A MOTOR VEHICLE
PROCEDE POUR FAIRE FONCTIONNER UN MOTEUR A COMBUSTION INTERNE, NOTAMMENT D'UN VEHICULE AUTOMOBILE

(30) Priorität: 21.11.1998 DE 19853823
(43) Veröffentlichungstag der Anmeldung: 03.01.2001
(73) Patentinhaber: ROBERT BOSCH GMBH, 70442 Stuttgart (DE)
(72) Erfinder: REMBOLD, Helmut, D-70435 Stuttgart (DE); BOCHUM, Hansjoerg, D-70771 Leinfelden (DE)
(86) Internationale Anmeldenummer: PCT/DE1999/003564
(87) Internationale Veröffentlichungsnummer: WO 2000/031398

(56) Entgegenhaltungen:
- DE-A- 4 446 277
- DE-A- 19 539 883
- DE-A- 19 625 902
- US-A- 5 379 741
- PATENT ABSTRACTS OF JAPAN vol. 1997, no. 01, 31. Januar 1997 (1997-01-31) & JP 08 232703 A (TOYOTA MOTOR CORP), 10. September 1996 (1996-09-10)

## Beschreibung

### Stand der Technik

Die Erfindung betrifft ein Verfahren zum Betreiben einer Brennkraftmaschine insbesondere eines Kraftfahrzeugs, nach dem Oberbegriff des Anspruchs 1 und eine Brennkraftmaschine nach dem Oberbegriff des Anspruch 8.

Ein derartiges Verfahren und eine derartige Brennkraftmaschine sind aus der DE 196 25 902 A1 bekannt. Der Kraftstoff wird von einer elektromotorisch angetriebenen Kraftstoffpumpe in einen Druckspeicher der Brennkraftmaschine gefördert. Die geförderte Kraftstoffmenge ist bspw. durch eine entsprechende Beeinflussung der elektromotorisch angetriebenen Kraftstoffpumpe veränderbar. Auf diese Weise wird dem Druckspeicher die jeweils erforderliche Kraftstoffmenge zugeführt. An den Druckspeicher sind die Einspritzventile angeschlossen, mit deren Hilfe der Kraftstoff in die einzelnen Zylinder der Brennkraftmaschine eingespritzt wird. Die dem Druckspeicher zugeführte, erforderliche Kraftstoffmenge entspricht dabei weitgehend der von den Einspritzventilen in die Zylinder der Brennkraftmaschine eingespritzten Kraftstoffmenge.

Aufgabe der Erfindung ist es, ein Verfahren zum Betreiben einer Brennkraftmaschine sowie eine Brennkraftmaschine zu schaffen, bei dem bzw. bei der die Zuführung der erforderlichen Kraftstoffmenge in den Druckspeicher auf eine möglichst einfache Art und Weise durchgeführt wird, wobei die Mengensteuerung mit einer gleichbleibend hohen Genauigkeit erfolgt.

Diese Aufgabe wird erfindungsgemäß bei einem Verfahren und bei einer Vorrichtung der eingangs genannten Art dadurch gelöst, dass das Kennfeld bei einem Startvorgang der Brennkraftmaschine abgeglichen wird, insbesondere zu Beginn eines Startvorgangs.

Die Fördermenge der Kraftstoffpumpe und damit die dem Druckspeicher zugeführte Kraftstoffmenge wird somit über das Kennfeld gesteuert. Eine derartige kennfeldabhängige Steuerung stellt eine einfache, aber trotzdem äußerst effektive Art und Weise dar, die Fördermenge der Kraftstoffpumpe und damit die Einstellung auf die erforderliche Kraftstoffmenge zu beeinflussen. Es ist somit kein wesentlicher Aufwand notwendig, um die Fördermenge der Kraftstoffpumpe zu steuern. Durch den erfindungsgemäß beanspruchten Abgleich des Kennfelds bei einem Startvorgang der Brennkraftmaschine, insbesondere zu Beginn eines Startvorgangs ist es möglich, Toleranzen der verschiedenen Kraftstoffpumpen wie auch altersbedingte Veränderungen abzugleichen. Die Toleranzen und Veränderungen werden damit berücksichtigt und können kompensiert werden. Die Toleranzen und auch die Veränderungen haben somit keinen negativen Einfluss auf die kennfeldabhängige Steuerung der Fördermenge der Kraftstoffpumpe.

Besonders vorteilhaft ist es, wenn die Fördermenge der Kraftstoffpumpe in Abhängigkeit von der einzuspritzenden Kraftstoffmenge und/oder der Drehzahl der Brennkraftmaschine und/oder der Temperatur der angesaugten Luft und/oder der Batteriespannung über das Kennfeld gesteuert wird. Mit hilfe dieser Eingangsgrößen ist es in einfacher Weise möglich, ein Kennfeld aufzubauen und über dieses Kennfeld die Fördermenge der Kraftstoffpumpe zu steuern.

Besonders vorteilhaft ist es, wenn das Kennfeld bei jedem Startvorgang der Brennkraftmaschine abgeglichen wird. In diesem Fall werden bereits kleinste Veränderungen der Kraftstoffpumpe bei jedem der Startvorgänge der Brennkraftmaschine erkannt und können damit sofort berücksichtigt werden. Auf diese Weise ergibt sich eine besonders genaue und zuverlässige Steuerung der Fördermenge der Kraftstoffpumpe.

Bei einer vorteilhaften Weiterbildung der Erfindung wird das das Kennfeld abgeglichen, wenn der Zündkontakt der Brennkraftmaschine eingeschaltet wird, und/oder es wird das Kennfeld abgeglichen, wenn die Drehzahl der Brennkraftmaschine kleiner ist als ein vorgegebener Schwellwert. Mit diesen alternativen oder einander ergänzenden Maßnahmen ist es in einfacher Weise möglich, einen Startvorgang der Brennkraftmaschine zu erkennen. So ist es einerseits möglich, dass das Kennfeld abgeglichen wird, wenn die Zündung der Brennkraftmaschine vom Fahrer eingeschaltet wird. Ebenfalls ist es möglich, dass das Kennfeld abgeglichen wird, wenn die Drehzahl der Brennkraftmaschine sich unterhalb des vorgegebenen Schwellwerts befindet. Diese beiden Maßnahmen können einzeln oder gemeinsam angewendet werden.

Bei einer vorteilhaften Ausgestaltung der Erfindung wird ein Ist-Wert des Drucks in dem Druckspeicher gemessen, es wird ein Soll-Wert des Drucks in dem Druckspeicher in Abhängigkeit von der erforderlichen Kraftstoffmenge ermittelt, und es wird der Ist-Wert und der Soll-Wert miteinander verglichen und in Abhängigkeit davon das Kennfeld abgeglichen.

Der Abgleich des Kennfelds erfolgt somit druckabhängig. Zu diesem Zweck wird der Soll-Wert und der Ist-Wert des Drucks in dem Druckspeicher miteinander verglichen. Ist hier eine Differenz vorhanden, so bedeutet dies, dass der durch die kennfeldabhängige Steuerung erzeugte Soll-Wert nicht einen identischen Ist-Wert zur Folge hat. Es wird daraufhin das Kennfeld derart beeinflusst und verändert, dass oder bis der Ist-Wert dem vorgegebenen Soll-Wert entspricht. Dieser Abgleich des Kennfelds kann dabei - falls erwünscht oder falls erforderlich - nicht nur zu Beginn sondern ggf. auch während des eigentlichen Startvorgangs der Brennkraftmaschine durchgeführt werden.

Bei einer vorteilhaften Weiterbildung der Erfindung ist der Druck in dem Druckspeicher mittels eines dem Druckspeicher zugeordneten Ventils veränderbar, und es wird das Ventil während des Abgleichs des Kennfelds geöffnet. Auf diese Weise wird ein Druckaufbau in dem Druckspeicher während des Abgleichs des Kennfelds verändert. Damit wird gewährleistet, dass während des Abgleichs nur die über die Kraftstoffpumpe einwirkende kennfeldabhängige Steuerung den Druck in dem Druckspeicher bestimmt. Auf diese einfache Weise wird erreicht, dass der Vergleich des Ist-Werts mit dem Soll-Wert des Drucks in dem Druckspeicher für den Abgleich des Kennfelds ausreichend ist.

Weitere Merkmale, Anwendungsmöglichkeiten und Vorteile der Erfindung ergeben sich aus der nachfolgenden Beschreibung von Ausführungsbeispielen der Erfindung, die in den Figuren der Zeichnung dargestellt sind. Dabei bilden alle beschriebenen oder dargestellten Merkmale für sich oder in beliebiger Kombination den Gegenstand der Erfindung, unabhängig von ihrer Zusammenfassung in den Patentansprüchen oder deren Rückbeziehung sowie unabhängig von ihrer Formulierung bzw. Darstellung in der Beschreibung bzw. in der Zeichnung.
- Figur 1: zeigt ein schematisches Blockschaltbild eines Ausführungsbeispiels einer Kraftstoffversorgungsanlage einer Brennkraftmaschine, und
- Figur 2: zeigt ein schematisches Blockschaltbild einer Steuerung der Kraftstoffversorgungsanlage der Figur 1.

In der Figur 1 ist eine Kraftstoffversorgungsanlage 1 dargestellt, die zur Verwendung bei einer Brennkraftmaschine insbesondere eines Kraftfahrzeugs vorgesehen ist. Vorzugsweise handelt es sich um eine direkteinspritzende Brennkraftmaschine, bei der der Kraftstoff im Leerlauf und bei geringeren Lasten in einem Schichtladungsbetrieb und bei großen Lasten in einem Homogenbetrieb direkt in die Zylinder der Brennkraftmaschine eingespritzt wird. Im Schichtladungsbetrieb wird der Kraftstoff in die unmittelbare Umgebung der Zündkerze eingespritzt, und zwar während der Verdichtungsphase. Demgegenüber wird der Kraftstoff im Homogenbetrieb bereits während der Ansaugphase eingespritzt, so dass er bis zur Entzündung durch die Zündkerze verwirbelt wird. Insbesondere der Schichtladungsbetrieb ist dazu geeignet, den Kraftstoffverbrauch und die Schadstoffemissionen der Brennkraftmaschine zu verringern.

Die Kraftstoffversorgungsanlage 1 der Figur 1 weist einen Kraftstoffbehälter 2 auf, aus dem der Kraftstoff mittels einer ersten Kraftstoffpumpe 3 angesaugt wird. Bei der ersten Kraftstoffpumpe 3 handelt es sich um eine elektromotorisch angetriebene Kraftstoffpumpe, deren Drehzahl und damit deren Fördermenge durch ein entsprechendes Eingangssignal beeinflussbar ist.

Der ersten Kraftstoffpumpe 3 ist ein Filter 4 nachgeschaltet, von dem der geförderte Kraftstoff über eine Kraftstoffleitung 5 zu einer zweiten Kraftstoffpumpe 6 gelangt. Bei der zweiten Kraftstoffpumpe 6 handelt es sich um eine mechanische Hochdruckpumpe.

Von der Kraftstoffleitung 5 zweigt eine Drossel 7 ab, die weiterhin über ein Drucksteuerventil 8 zurück in den Kraftstoffbehälter 2 geführt ist.

Von der zweiten Kraftstoffpumpe 6 gelangt der geförderte Kraftstoff in einen Druckspeicher 9. An den Druckspeicher 9 sind Einspritzventile 10 angeschlossen, deren Anzahl der Anzahl der Zylinder der Brennkraftmaschine entspricht. Ebenfalls ist an den Druckspeicher 9 ein Drucksensor 11 angeschlossen, dessen Ausgangssignal p_{Rist} dem Ist-Wert des Drucks in dem Druckspeicher 9 entspricht.

Ebenfalls ist an den Druckspeicher 9 ein Drucksteuerventil 12 angeschlossen, von dem der Kraftstoff über eine Kraftstoffleitung 13 in den Kraftstoffbehälter 2 zurückgeführt ist. Das Drucksteuerventil 12 kann über ein Eingangssignal geöffnet und geschlossen werden.

Es ist ein elektronisches Steuergerät 14 vorgesehen, an das das Ausgangssignal des Drucksensors 11 angeschlossen ist, und das die Eingangssignale für die erste Kraftstoffpumpe 3 und für das Drucksteuerventil 12 erzeugt.

In der Figur 2 ist das Ausgangssignal des Drucksensors 11 - wie erläutert - dem elektronischen Steuergerät 14 zugeführt. Das elektronische Steuergerät 14 erzeugt die - bereits erläuterten - Eingangssignale für die erste Kraftstoffpumpe 3 und das Drucksteuerventil 12.

Das elektronische Steuergerät 14 ist dazu vorgesehen, die in die einzelnen Zylinder einzuspritzende Kraftstoffmenge zu ermitteln. Ebenfalls ermittelt das elektronische Steuergerät diejenige erforderliche Kraftstoffmenge, die in den Druckspeicher gefördert werden muss, um die über die Einspritzventile 10 eingespritzte Kraftstoffmenge auszugleichen. Die erforderliche Kraftstoffmenge wird dann durch das elektronische Steuergerät 14 mittels einer entsprechenden Beeinflussung der ersten Kraftstoffpumpe 3 eingestellt. Die elektronische Steuerung 14 beeinflusst somit die Fördermenge der ersten Kraftstoffpumpe 3 derart, dass die erforderliche Kraftstoffmenge dem Druckspeicher 9 der Kraftstoffversorgungsanlage 1 zugeführt wird.

Diese Beeinflussung der Fördermenge der ersten Kraftstoffpumpe 3 durch das elektronische Steuergerät 14 erfolgt in Abhängigkeit von einer Mehrzahl von Eingangsgrößen. Bei den Eingangsgrößen kann es sich um die einzuspritzende Kraftstoffmenge handeln, die gleichwertig ist mit der Einspritzzeit tᵢ, und/oder um die Drehzahl der Brennkraftmaschine n_{M} und/oder um die Temperatur der angesaugten Luft Tₐ, die gleichwertig ist mit der Umgebungstemperatur der Brennkraftmaschine, und/oder um die Batteriespannung U_{B}. Als weitere Eingangsgröße kann auch noch der Ist-Wert p_{Rist} des Drucks in dem Druckspeicher 9 herangezogen werden.

In der elektronischen Steuerung 14 ist ein Kennfeld 15 vorhanden, das aus der Mehrzahl der Eingangsgrößen ein Ausgangssignal erzeugt, das als Eingangssignal der ersten Kraftstoffpumpe 3 zugeführt wird. Das kennfeldabhängige Eingangssignal der ersten Kraftstoffpumpe 3 wird derart gebildet, dass von der ersten Kraftstoffpumpe 3 gerade so viel Kraftstoff in den Druckspeicher 9 gefördert wird, wie zur Einspritzung des Kraftstoffs über die Einspritzventile 10 benötigt wird. Ggf. wird eine geringfügige Überschussmenge vorgesehen, die über die Kraftstoffleitung 13 wieder in den Kraftstoffbehälter 2 zurückgeführt werden kann.

Es erfolgt somit eine Steuerung der Fördermenge der ersten Kraftstoffpumpe 3 mit Hilfe des Kennfelds 15. Es liegt somit eine kennfeldabhängige Bedarfssteuerung der erforderlichen Kraftstoffmenge vor.

Zur Kompensation von Toleranzen oder verschleißbedingten Veränderungen insbesondere der ersten Kraftstoffpumpe 3 wird das Kennfeld 15 einem Abgleich unterzogen. Der Abgleich des Kennfelds 15 erfolgt bei einem Startvorgang der Brennkraftmaschine. Es ist möglich, dass der Abgleich bei jedem Startvorgang der Brennkraftmaschine durchgeführt wird. Dabei erfolgt der Abgleich vorzugsweise zu Beginn des Startvorgangs.

Zum Zwecke des Abgleichs wird von der elektronischen Steuerung 14 in Abhängigkeit von einer Mehrzahl von Eingangsgrößen ein Soll-Wert P_{Rsoll} für den Druck in dem Druckspeicher 9 ermittelt. Bei den Eingangsgrößen kann es sich um dieselben Eingangsgrößen handeln, die dem Kennfeld 15 zugeführt sind. Ggf. kann der Soll-Wert p_{Rsoll} auch aus dem Kennfeld 15 abgeleitet werden.

Der Soll-Wert p_{Rsoll} und der Ist-Wert p_{Rist} werden mittels einer Differenzbildung 16 miteinander verglichen. Das Vergleichsergebnis wird dem Kennfeld 15 zugeführt. In Abhängigkeit von diesem Vergleichsergebnis wird das Kennfeld 15 derart beeinflusst und verändert, dass das Vergleichsergebnis kleiner wird und gegen Null geht.

Schaltet also der Fahrer des Kraftfahrzeugs die Zündung Z der Brennkraftmaschine ein, so wird dadurch der beschriebene Abgleich des Kennfelds 15 aktiviert. Dies ist in der Figur 2 symbolisch durch einen Schalter 17 dargestellt. Solange die Drehzahl n_{M} der Brennkraftmaschine kleiner ist als ein Schwellwert n_{S} dieser Drehzahl, bleibt der Schalter 17 geschlossen und damit der Abgleich aktiviert. Während dieser Zeit kann das Kennfeld 15 von der elektronischen Steuerung 14 derart verändert werden, dass der Soll-Wert p_{Rsoll} und der Ist-Wert p_{Rist} des Drucks in dem Druckspeicher 9 gleich werden. Ist dies der Fall, so ist eine weitere Beeinflussung des Kennfelds 15 nicht mehr erforderlich.

Diese Beeinflussung und Veränderung des Kennfelds sollte an sich vor Beginn des eigentlichen Startvorgangs der Brennkraftmaschine, also vor der ersten Einspritzung von Kraftstoff in die Zylinder der Brennkraftmaschine, durchgeführt werden. Es ist jedoch ebenfalls möglich, dass der Abgleich des Kennfeld 15 auch noch während des eigentlichen Startvorgangs der Brennkraftmaschine durchgeführt wird, also wenn bereits Kraftstoff in die Zylinder eingespritzt wird. In diesem Fall muss bei dem Abgleich des Kennfelds 15 die über die Einspritzventile 10 eingespritzte Kraftstoffmenge berücksichtigt werden.

Die in der Figur 1 dargestellte Drossel 7 ist dazu vorgesehen, den von der ersten Kraftstoffpumpe 3 erzeugten Druck in der Kraftstoffleitung 5 unmittelbar nach dem Starten der Brennkraftmaschine anzuheben. Während dieser Startphase wird die erste Kraftstoffpumpe 3 mit ihrer maximal verfügbaren Leistung und damit mit der maximal förderbaren Kraftstoffmenge betrieben. Während des Abgleichs des Kennfelds 15 ist das Drucksteuerventil 12 geöffnet. Damit wird ein Druckaufbau über die zweite Kraftstoffpumpe 6 vermieden. Nach Überschreiten des Schwellwerts nₛ der Drehzahl der Brennkraftmaschine wird das Drucksteuerventil 12 geschlossen. Es erfolgt nunmehr ein Druckaufbau in dem Druckspeicher 9 über die zweite Kraftstoffpumpe 6. Der Betrieb der ersten Kraftstoffpumpe 3 erfolgt nach Überschreiten des Schwellwerts nₛ mittels der beschriebenen kennfeldabhängigen Bedarfssteuerung.

## Patentansprüche

1. Verfahren zum Betreiben einer Brennkraftmaschine insbesondere eines Kraftfahrzeugs, bei dem Kraftstoff von einer Kraftstoffpumpe (3) in einen Druckspeicher (9) gefördert wird, bei dem die Fördermenge der Kraftstoffpumpe (3) veränderbar ist, und bei dem die dem Druckspeicher (9) zugeführte Kraftstoffmenge durch eine Beeinflussung der Fördermenge der Kraftstoffpumpe (3) auf eine erforderliche Kraftstoffmenge eingestellt wird, wobei die Fördermenge der Kraftstoffpumpe (3) in Abhängigkeit von einer Mehrzahl von Eingangsgrößen über ein Kennfeld (15) gesteuert wird, **dadurch gekennzeichnet, daß** das Kennfeld (15) bei einem Startvorgang der Brennkraftmaschine abgeglichen wird, insbesondere zu Beginn eines Startvorgangs.

2. Verfahren nach Anspruch 1, **dadurch gekennzeichnet, daß** die Fördermenge der Kraftstoffpumpe (3) in Abhängigkeit von der einzuspritzenden Kraftstoffmenge (tᵢ) und/oder der Drehzahl (n_{M}) der Brennkraftmaschine und/oder der Temperatur (T_{A}) der angesaugten Luft und/oder der Batteriespannung (U_{B}) über das Kennfeld gesteuert wird.

3. Verfahren nach Anspruch 1 oder 2, **dadurch gekennzeichnet, daß** das Kennfeld (15) bei jedem Startvorgang der Brennkraftmaschine abgeglichen wird.

4. Verfahren nach einem der vorhergehenden Ansprüche, **dadurch gekennzeichnet, daß** das Kennfeld (15) abgeglichen wird, wenn der Zündkontakt (Z) der Brennkraftmaschine eingeschaltet wird.

5. Verfahren nach einem der vorhergehenden Ansprüche, **dadurch gekennzeichnet, daß** das Kennfeld (15) abgeglichen wird, wenn die Drehzahl (n_{M}) der Brennkraftmaschine kleiner ist als ein vorgegebener Schwellwert (nₛ).

6. Verfahren nach einem der vorhergehenden Ansprüche, **dadurch gekennzeichnet, daß** ein Ist-Wert (p_{Rist}) des Drucks in dem Druckspeicher (9) gemessen wird, daß ein Soll-Wert (p_{Rsoll}) des Drucks in dem Druckspeicher (9) in Abhängigkeit von der erforderlichen Kraftstoffmenge ermittelt wird, und daß der Ist-Wert (p_{Rist}) und der Soll-Wert (p_{Rsoll}) miteinander verglichen werden (16) und in Abhängigkeit davon das Kennfeld (15) abgeglichen wird.

7. Verfahren nach einem der vorhergehenden Ansprüche, **dadurch gekennzeichnet, daß** der Druck in dem Druckspeicher (9) mittels eines dem Druckspeicher (9) zugeordneten Ventils (12) veränderbar ist, und daß das Ventil (12) während des Abgleichs des Kennfelds (15) geöffnet wird.

8. Brennkraftmaschine insbesondere für ein Kraftfahrzeug, mit einer Kraftstoffpumpe (3), mit der Kraftstoff in einen Druckspeicher (9) förderbar ist, und mit einem Steuergerät (14), das mit der Kraftstoffpumpe (3) verbunden ist, wobei die Fördermenge der Kraftstoffpumpe (3) veränderbar ist, und wobei die dem Druckspeicher (9) zugeführte Kraftstoffmenge durch eine Beeinflussung der Fördermenge der Kraftstoffpumpe (3) auf eine erforderliche Kraftstoffmenge einstellbar ist, wobei die Fördermenge der Kraftstoffpumpe durch das Steuergerät (14) in Abhängigkeit von einer Mehrzahl von Eingangsgrößen über ein Kennfeld (15) steuerbar ist, **dadurch gekennzeichnet, daß** das Kennfeld (15) durch das Steuergerät (14) bei einem Startvorgang der Brennkraftmaschine abgleichbar ist.

9. Brennkraftmaschine nach Anspruch 8, **dadurch gekennzeichnet, daß** ein dem Druckspeicher (9) zugeordneter Durcksensor (11) zur Messung eines Ist-Werts (p_{Rist}) des Drucks in dem Druckspeicher (9) vorgesehen ist, daß durch das Steuergerät (14) ein von der erforderlichen Kraftstoffmenge abhängiger Soll-Wert (p_{Rsoll}) für den Druck in dem Druckspeicher (9) ermittelbar ist, und daß durch das Steuergerät (14) der Ist-Wert (p_{Rist}) mit dem Soll-Wert (p_{Rsoll}) vergleichbar (16) und in Abhängigkeit davon das Kennfeld (15) abgleichbar ist.

## Claims

1. Method for operating an internal combustion engine, in particular of a motor vehicle, in which fuel is fed from a fuel pump (3) into a pressure accumulator (9) in which the delivery rate of the fuel pump (3) is variable, and in which the quantity of fuel fed to the pressure accumulator (9) is set by adjusting the delivery rate of the fuel pump (3) to a necessary quantity of fuel, the delivery rate of the fuel pump (3) being controlled as a function of a plurality of input variables by means of a characteristic diagram (15), **characterized in that** the characteristic diagram (15) is calibrated for a starting process of the internal combustion engine, in particular at the start of a starting process.

2. Method according to Claim 1, **characterized in that** the delivery rate of the fuel pump (3) is controlled as a function of the quantity (tᵢ) of fuel to be injected and/or the rotational speed (n_{M}) of the internal combustion engine and/or the temperature (T_{A}) of the sucked-in air and/or the battery voltage (U_{B}) by means of the characteristic diagram.

3. Method according to Claim 1 or 2, **characterized in that** the characteristic diagram (15) is calibrated for each starting process of the internal combustion engine.

4. Method according to one of the preceding claims, **characterized in that** the characteristic diagram (15) is calibrated when the ignition contact (Z) of the internal combustion engine is switched on.

5. Method according to one of the preceding claims, **characterized in that** the characteristic diagram (15) is calibrated if the rotational speed (n_{M}) of the internal combustion engine is lower than a predefined threshold value (n_{S}).

6. Method according to one of the preceding claims, **characterized in that** an actual value P_{Rist} of the pressure in the pressure accumulator (9) is measured, **in that** a setpoint value (p_{Rsoll}) of the pressure in the pressure accumulator (9) is determined as a function of the necessary quantity of fuel, and **in that** the actual value (p_{Rist}) and the setpoint value (P_{Rsoll}) are compared (16) with one another and the characteristic diagram (15) is calibrated as a function thereof.

7. Method according to one of the preceding claims, **characterized in that** the pressure in the pressure accumulator (9) can be varied by means of a valve (12) which is assigned to the pressure accumulator (9), and **in that** the valve (12) is opened during the calibration of the characteristic diagram (15).

8. Internal combustion engine, in particular for a motor vehicle, having a fuel pump (3) with which fuel can be fed into a pressure accumulator (9), and having a controller (14) which is connected to the fuel pump (3), the delivery rate of the fuel pump (3) being variable, and the quantity of fuel which is fed to the pressure accumulator (9) can be set by adjusting the delivery rate of the fuel pump (3) to a necessary quantity of fuel, it being possible for the controller (14) to control the delivery rate of the fuel pump as a function of a plurality of input variables by means of a characteristic diagram (15), **characterized in that** the characteristic diagram (15) can be calibrated by the controller (14) for a starting process of the internal combustion engine.

9. Internal combustion engine according to Claim 8, **characterized in that** a pressure sensor (11) which is assigned to the pressure accumulator (9) and has the purpose of measuring an actual value (p_{Rist}) of the pressure in the pressure accumulator (9) is provided, **in that** a setpoint value (p_{Rsoll}) which is dependent on the necessary quantity of fuel can be determined for the pressure in the pressure accumulator (9) by the controller (14), and **in that** the controller (14) can compare (16) the actual value (p_{Rist}) with the setpoint value (p_{Rsoll}) and calibrate the characteristic diagram (15) as a function thereof.

## Revendications

1. Procédé pour faire fonctionner un moteur à combustion interne, en particulier pour un véhicule automobile, selon lequel du carburant est refoulé d'une pompe de carburant (3) dans un accumulateur de pression (9), la quantité refoulée par la pompe de carburant (3) peut être modifiée et, en agissant sur la quantité refoulée par la pompe de carburant (3), la quantité de carburant acheminée à l'accumulateur de pression (9) est réglée sur une quantité de carburant nécessaire, la quantité refoulée par la pompe de carburant (3) étant alors commandée en fonction d'un grand nombre de grandeurs d'entrée au moyen d'un champ de caractéristiques (15),
**caractérisé en ce que**
le champ de caractéristiques (15) est ajusté lorsque le moteur à combustion interne démarre, en particulier au début de l'opération de démarrage.

2. Procédé selon la revendication 1,
**caractérisé en ce que**
la quantité refoulée par la pompe de carburant (3) est commandée par le champ de caractéristiques (15) en fonction de la quantité de carburant (tᵢ) à injecter et/ou du régime (n_{M}) du moteur à combustion interne et/ou de la température (T_{A}) de l'air aspiré et/ou de la tension de batterie (U_{B}).

3. Procédé selon la revendication 1 ou 2,
**caractérisé en ce que**
le champ de caractéristiques (15) est ajusté lors de chaque opération de démarrage.

4. Procédé selon l'une des revendications précédentes,
**caractérisé en ce que**
le champ de caractéristiques, (15) est ajusté lorsqu'on met le contact d'allumage (Z) du moteur à combustion interne.

5. Procédé selon l'une des revendications précédentes,
**caractérisé en ce que**
le champ de caractéristiques (15) est ajusté lorsque le régime (n_{M}) du moteur à combustion interne est inférieur à une valeur seuil (nₛ) prédéterminée.

6. Procédé selon l'une des revendications précédentes,
**caractérisé en ce qu'**
une valeur réelle (P_{Rist}) de la pression dans l'accumulateur de pression (9) est mesurée, une valeur de consigne (P_{Rsoll}) de la pression dans l'accumulateur de pression (9) est établie en fonction de la quantité de carburant nécessaire et la valeur réelle (P_{Rist}) et la valeur de consigne (P_{Rsoll}) sont comparées l'une à l'autre et le champ de caractéristiques (15) est ajouté en conséquence.

7. Procédé selon l'une des revendications précédentes,
**caractérisé en ce que**
la pression dans l'accumulateur de pression (9) peut être modifiée à l'aide d'une soupape (12) associée à l'accumulateur de pression (9) et la soupape (12) est ouverte pendant l'ajustement du diagramme caractéristique (15).

8. Moteur à combustion interne, en particulier pour un véhicule autmobile, muni d'une pompe de carburant (3), à l'aide de laquelle du carburant peut être refoulé dans un accumulateur de pression (9), et d'un appareil de commande (14) relié à la pompe de carburant (3), la quantité refoulée par la pompe de carburant (3) pouvant être modifiée et, en agissant sur la quantité refoulée par la pompe de carburant (3), la quantité de carburant acheminée à l'accumulateur de pression (9) pouvant être réglée sur une quantité de carburant nécessaire, la quantité refoulée par la pompe de carburant (3) étant commandée par l'appareil de commande (14) en fonction d'un grand nombre de grandeurs d'entrée au moyen d'un champ de caractéristiques (15),
**caractérisé en ce que**
le champ de caractéristiques (15) est ajusté par l'appareil de commande (14) lorsque le moteur à combustion interne démarre.

9. Moteur à combustion interne selon la revendication 8,
**caractérisé en ce qu'**
un capteur de pression (11) associé à l'accumulateur de pression (9) est prévu pour mesurer une valeur réelle (P_{Rist}) de la pression dans l'accumulateur de pression (9), une valeur de consigne (P_{Rsoll}) - qui dépend de la quantité de carburant nécessaire - pour la pression dans l'accumulateur de pression (9) est établie par l'appareil de commande (14) et la valeur réelle (P_{Rist}) est comparée à la valeur de consigne (P_{Rsoll}) par l'appareil de commande (14) et le champ de caractéristiques (15) est ajusté en conséquence.
